# EUROPÄISCHE PATENTSCHRIFT

(11) **EP 3 903 613 B1**
(45) Veröffentlichungstag und Bekanntmachung des Hinweises auf die Patenterteilung: **11.02.2026**
(21) Anmeldenummer: 21171049.6
(22) Anmeldetag: 28.04.2021
(51) Int. Cl.: A41D 31/10, A41D 19/00

(54) **PAPIERHANDSCHUH**
PAPER GLOVE
GANT EN PAPIER

(30) Priorität: 28.04.2020 DE 202020102374 U
(43) Veröffentlichungstag der Anmeldung: 03.11.2021
(73) Patentinhaber: Ünsal, Haluk, 25980 Westerland (DE)
(72) Erfinder: Ünsal, Haluk, 25980 Westerland (DE)
(74) Vertreter: Raffay & Fleck

(56) Entgegenhaltungen:
- KR-Y1- 200 442 676
- US-A- 6 146 365
- US-A1- 2019 008 699
- US-B1- 6 516 469

## Beschreibung

Die Erfindung betrifft einen Einmalschutzhandschuh wie aus der DE 4244364 A1 bekannt.

Aus genannter Schrift ist es bekannt, einen Papierhandschuh außen an den Griffflächen zu imprägnieren.

Der Erfinder hat erkannt, dass dadurch aber ein Aufweichen des Handschuhs durch Schweiß des Verwenders nicht verhindert werden kann, wodurch es trotz der bekannten Imprägnierung zu Rissen und Durchlässigkeiten im Handschuh kommen kann.

Der erfindungsgemäße Handschuh weist daher auf der Innenseite, insbesondere an der zur Handinnenfläche eines Trägers orientierten Fläche, zumindest im Bereich der Mittelhand, eine wasserabweisende und/oder wasserundurchlässige Schicht auf. Die Schicht wird als separate Schicht, insbesondere als Papierlage, die mit Beschichtung versehen ist, ausgeführt werden. Die Schicht kann wirksam ein Durchfeuchten durch Schweiß verhindern oder verzögern.

Die wasserabweisende und/oder wasserundurchlässige, separate, Schicht ist fest mit dem Papierhandschuh verbunden. Die Verbindung ist dabei umlaufend oder teilweise umlaufend, am Rand der separaten Schicht angeordnet- Die wasserabweisende und/oder wasserundurchlässige, separate, Schicht erstreckt sich über mindestens 75%, insbesondere 90%, insbesondere 100%, der an der Mittelhandinnenfläche eines Trägers anliegenden Fläche. Sie erstreckt sich zumindest über mindestens 75%, insbesondere 90%, insbesondere 100%, der beim Tragen des Handschuhs an der Handinnenfläche eines Trägers anliegenden Fläche.

Insbesondere weist der Handschuh am Handrücken keine wasserabweisende und/oder wasserundurchlässige Schicht auf.

So kann der Handschuh insbesondere mit ein und/oder zwei separaten Lagen ausgeführt sein. Insbesondere ist der Handschuh am Handrücken mit einer separaten Lage ausgeführt und an der beim Tragen des Handschuhs an der Handinnenfläche eines Trägers anliegenden Fläche zumindest über mindestens 75%, insbesondere 90%, insbesondere 100%, der beim Tragen des Handschuhs an der Handinnenfläche und/oder Mittelhandinnenfläche eines Trägers anliegenden Fläche mit zwei separaten Lagen ausgeführt. Die Lagen sind insbesondere als separat zu betrachten, wenn sie nicht über große Teile der Fläche miteinander verbunden sind, wie dies bei mehrlagigem Papier der Fall ist. Davon zu unterscheiden ist somit die Mehrlagigkeit von mehrlagigem Papier, sodass der Handschuh an der Handinnenfläche insbesondere außen eine, ggf. außen beschichtete, mehrlagige Papierschicht aufweist und innen an der Handinnenfläche eine separate, insbesondere nur umlaufend, mit der mehrlagigen Papierschicht verbunden wasserabweisende und/oder wasserundurchlässige Schicht, beispielsweise Backpapier, aufweist.

Mit besonderem Vorteil weist der Papierhandschuh zusätzlich an der Außenfläche des Papierhandschuhs eine wasserabweisende und/oder wasserundurchlässige Schicht auf. Auch diese Schicht kann als Beschichtung oder als separate Schicht ausgeführt werden, hier wird aber eine Beschichtung bevorzugt, die sich insbesondere nur an der Handinnenfläche, insbesondere zumindest oder nur an den Fingerkuppen und/oder der Mittelhandinnenfläche erstreckt.

Eine wasserabweisende und/oder wasserundurchlässige Schicht an der Außenfläche des Papierhandschuhs kann wirksam ein Durchfeuchten durch von außen auf den Handschuh einwirkende Flüssigkeit verhindern oder verzögern.

Bevorzugt ist der Papierhandschuh überwiegend, insbesondere zumindest zu 75 Gew %, aus Altpapier und/oder überwiegend, insbesondere zumindest zu 75 Gew %, aus Krepppapier und/oder überwiegend, insbesondere zumindest zu 75 Gew %, aus feingekrepptem Papier und/oder Hygienepapier und/oder Tissue-Papier und/oder aus Papier mit einem Flächengewicht im Bereich von 15 bis 30 g/m²nach DIN EN ISO 12625-6 gebildet ist.

Bevorzugt ist der Papierhandschuh überwiegend, insbesondere zumindest zu 75 Gew %, aus geprägtem und/oder mehrlagigem gebildet.

Bevorzugt ist der Papierhandschuh überwiegend, insbesondere zumindest zu 75 Gew %, aus stark saugfähigem und/oder besonders reißfestem Papier gebildet. Bevorzugt ist der Papierhandschuh überwiegend, insbesondere zumindest zu 75 Gew %, aus Airflex Papier und/oder Papier mit vergleichbaren Eigenschaften gebildet. Bevorzugt ist der Papierhandschuh überwiegend, insbesondere zumindest zu 75 Gew %, Papier gebildet, dass Nassfestmittel aufweist. Es ist aber auch eine Herstellung aus Papier ohne Nassfestmittel möglich.

Vorteilhafterweise ist die wasserabweisende und/oder wasserundurchlässige, insbesondere separate, Schicht durch mit Chrom(III)salz, Fettsäure, Wachs, Fett, Silikon und/oder Öl beschichtetes Papier gebildet.

Insbesondere handelt es sich bei der separaten wasserabweisenden und/oder wasserundurchlässigen Schicht um Backpapier.

## Patentansprüche

1. Papierhandschuh, wobei die Innenseite eine wasserabweisende und/oder wasserundurchlässige Schicht aufweist,
**dadurch gekennzeichnet, dass**
die wasserabweisende und/oder wasserundurchlässige Schicht als separate Schicht ausgeführt ist,
wobei sich die wasserabweisende und/oder wasserundurchlässige Schicht über zumindest 75% der an der Mittelhandinnenfläche eines Trägers anliegenden Fläche oder über zumindest 75% der an der Handinnenfläche eines Trägers anliegenden Fläche, insbesondere zumindest über mindestens 75% der an der Handinnenfläche eines Trägers anliegenden Fläche, erstreckt wobei die wasserabweisende und/oder wasserundurchlässige Schicht fest mit dem Papierhandschuh verbunden ist,
wobei die Verbindung umlaufend oder teilweise umlaufend am Rand der separaten wasserabweisenden und/oder wasserundurchlässigen Schicht angeordnet ist.

2. Papierhandschuh nach Anspruch1, wobei der Papierhandschuh zusätzlich an der Außenfläche des Papierhandschuhs eine wasserabweisende und/oder wasserundurchlässige Schicht aufweist.

3. Papierhandschuh nach einem der vorstehenden Ansprüche, wobei der Papierhandschuh überwiegend aus Altpapier und/oder überwiegend aus Krepppapier und/oder überwiegend aus feingekrepptem Papier und/oder Hygienepapier und/oder Tissue-Papier und/oder aus Papier mit einem Flächengewicht im Bereich von 15 bis 35 g/m² nach DIN EN ISO 12625-6 gebildet ist.

4. Papierhandschuh nach einem der vorstehenden Ansprüche, wobei die wasserabweisende und/oder wasserundurchlässige Schicht aus Chrom(III)salzen und Fettsäuren gebildet ist.

5. Papierhandschuh nach einem der vorstehenden Ansprüche, wobei die wasserabweisende und/oder wasserundurchlässige, insbesondere separate, Schicht durch mit Chrom(III)salz, Fettsäure, Wachs, Fett und/oder Öl beschichtetes Papier gebildet ist.

## Claims

1. Paper glove, wherein the inner side has a water-repellent and/or water-impermeable layer,
**characterised in that** the water-repellent and/or water-impermeable layer is designed as a separate layer, wherein the water-repellent and/or water-impermeable layer extends over at least 75% of the area adjacent to the palm of a wearer's hand or over at least 75% of the area adjacent to the palm of a wearer's hand, in particular at least over at least 75% of the area adjacent to the palm of a wearer's hand, wherein the water-repellent and/or water-impermeable layer is firmly bonded to the paper glove, wherein the bond is arranged circumferentially or partially circumferentially at the edge of the separate water-repellent and/or water-impermeable layer.

2. Paper glove according to claim 1, wherein the paper glove additionally has a water-repellent and/or water-impermeable layer on the outer surface of the paper glove.

3. Paper glove according to one of the preceding claims, wherein the paper glove is predominantly made of recycled paper and/or predominantly made of crepe paper and/or predominantly made of finely creped paper and/or hygienic paper and/or tissue paper and/or paper with a basis weight in the range of 15 to 35 g/m² according to DIN EN ISO 12625-6.

4. Paper glove according to one of the preceding claims, wherein the water-repellent and/or water-impermeable layer is formed from chromium(III) salts and fatty acids.

5. Paper glove according to one of the preceding claims, wherein the water-repellent and/or water-impermeable, in particular separate, layer is formed by paper coated with chromium(III) salt, fatty acid, wax, fat and/or oil.

## Revendications

1. Gant en papier, dont la face intérieure comporte une couche hydrofuge et/ou imperméable à l'eau,
**caractérisé en ce que** la couche hydrofuge et/ou imperméable à l'eau est conçue comme une couche séparée, dans lequel la couche hydrofuge et/ou imperméable à l'eau s'étend sur au moins 75 % de la surface adjacente à la paume de la main de l'utilisateur ou sur au moins 75 % de la surface adjacente à la paume de la main de l'utilisateur, en particulier sur au moins 75 % de la zone adjacente à la paume de la main de l'utilisateur, la couche hydrofuge et/ou imperméable à l'eau étant solidement liée au gant en papier, la liaison étant disposée sur tout ou partie du pourtour du bord de la couche hydrofuge et/ou imperméable à l'eau séparée.

2. Gant en papier selon la revendication 1, dans lequel le gant en papier comporte en outre une couche hydrofuge et/ou imperméable à l'eau sur la surface extérieure du gant en papier.

3. Gant en papier selon l'une des revendications précédentes, dans lequel le gant en papier est principalement fabriqué à partir de papier recyclé et/ou principalement à partir de papier crêpé et/ou principalement à partir de papier finement crêpé et/ou de papier hygiénique et/ou de papier de soie et/ou de papier d'un grammage compris entre 15 et 35 g/m² selon la norme DIN EN ISO 12625-6.

4. Gant en papier selon l'une des revendications précédentes, dans lequel la couche hydrofuge et/ou imperméable à l'eau est constituée de sels de chrome (III) et d'acides gras.

5. Gant en papier selon l'une des revendications précédentes, dans lequel la couche hydrofuge et/ou imperméable à l'eau, en particulier séparée, est formée par du papier enduit de sel de chrome (III), d'acide gras, de cire, de graisse et/ou d'huile .
